# FASCICULE DE BREVET EUROPEEN

(11) **EP 2 206 855 B1**
(45) Date de publication et mention de la délivrance du brevet: **08.04.2015**
(21) Numéro de dépôt: 10305017.5
(22) Date de dépôt: 07.01.2010
(51) Int. Cl.: E04G 17/06

(54) **Banche de moulage d'un voile en béton, ensemble de deux banches de ce type, et procédé d'assemblage des banches**
Schalungspaneel für eine dünne Betonschicht, Einheit aus zwei dieser Schalungspaneele sowie Verfahren zum Zusammenbauen dieser Schalungspaneele
Form panel for moulding a concrete shell, set of two form panels of this type and method of assembling the form panels

(30) Priorité: 09.01.2009 FR 0950105
(43) Date de publication de la demande: 14.07.2010
(73) Titulaire: Sateco, 86110 Mirebeau (FR)
(72) Inventeur: Santerre, Philippe, 93410 Vaujours (FR); Braud, Thierry, 86190 Vouille (FR)
(74) Mandataire: Argyma

(56) Documents cités:
- EP-A- 0 982 450
- DE-A1- 1 434 470
- US-A- 3 374 984
- US-A1- 2002 121 586

## Description

La présente invention concerne une banche de moulage d'un voile en béton, du type décrit dans le préambule de la revendication 1.

L'invention se rapporte au domaine de la construction de bâtiments, plus particulièrement aux banches de coffrage utilisées pour mouler des voiles en béton.

On connaît des banches de moulage munies de deux blocs ou organes supérieurs de réception de tige de serrage ou de maintien de l'écartement, et de deux blocs ou organes inférieurs de réception de tige de serrage ou de maintien de l'écartement, disposés aux quatre coins d'un rectangle.

Les banches sont également munies, dans l'optique d'un assemblage de plusieurs banches l'une au-dessus de l'autre, de deux blocs ou organes médians de réception de tige de serrage ou de maintien de l'écartement situés dans une partie médiane, entre la partie supérieure et la partie inférieure. Chaque bloc ou organe médian est aligné verticalement avec l'un des blocs ou organes inférieurs et l'un des blocs ou organes supérieurs.

Lors de l'assemblage des banches en regard l'une de l'autre, ces dernières sont munies de quatre tiges de serrage assurant un maintien de l'écartement entre les banches opposées, notamment lors du coulage du béton.

Lorsque les banches sont situées au sommet d'un assemblage de plusieurs banches, les tiges de serrage sont disposées dans les deux blocs inférieurs et dans les deux blocs supérieurs. Lorsque les banches sont des banches inférieures, c'est-à-dire surmontées par des banches supérieures, les quatre tiges de serrage sont disposées dans les deux blocs médians et dans les deux blocs inférieurs.

On connaît en particulier une banche du type précité (US-A-2002/121 586), qui comporte autant de tiges supérieures que de tiges inférieures.

Par suite, l'assemblage des banches est relativement long.

Un but de l'invention est de fournir une banche de moulage d'un voile en béton assemblable rapidement avec une banche opposée.

A cet effet, l'invention a pour objet une banche du type précité, caractérisée par la partie caractérisante de la revendication 1.

Des modes particuliers de réalisation sont décrits dans les revendications 2 à 5.

L'invention a également pour objet un ensemble d'au moins deux banches de moulage d'un voile en béton, les deux banches étant propres à être assemblées en regard l'une de l'autre, l'ensemble comprenant des tiges de maintien de l'écartement entre les deux banches, caractérisé en ce que les deux banches sont selon l'une quelconque des revendications 1 à 5, et en ce que les tiges de maintien de l'écartement sont propres à être reçues dans les organes de réception supérieurs opposés et dans les organes de réception inférieurs opposés des deux banches.

L'invention a encore pour objet un procédé d'assemblage de plusieurs banches de moulage d'un voile en béton, du type comprenant une étape de mise en place de deux banches en regard l'une de l'autre, et une étape d'insertion d'une tige de maintien de l'écartement sur les deux banches pour maintenir un écartement entre les deux banches, caractérisé en ce que les banches sont selon l'une quelconque des revendications 1 à 5, et en ce que le nombre de tiges de maintien de l'écartement pour le maintien de l'écartement entre au moins une paire de banches opposées est limité à trois.

Suivant des modes particuliers de réalisation, le procédé selon l'invention comporte l'une ou plusieurs des caractéristiques des revendications 8 et 9.

L'invention sera mieux comprise à la lecture de la description qui va suivre, donné uniquement à titre d'exemple, et faite en se référant aux dessins annexés, sur lesquels :
- la Figure 1 est une vue de face d'une banche de moulage d'un voile en béton, selon l'invention ;
- la Figure 2 est une vue latérale d'un ensemble de deux banches formé par la banche de la Figure 1 assemblée avec une banche identique opposée ;
- la Figure 3 est une vue plus détaillée d'une tige de serrage supérieure reçue dans un bloc supérieur de réception de chaque banche de la Figure 2 ;
- la Figure 4 est une vue agrandie simplifiée d'un bloc supérieur en position escamotée vers l'arrière pour permettre l'assemblage de la banche avec une banche supérieure ;
- la Figure 5 est une vue analogue à la Figure 3 illustrant une tige de serrage inférieure reçue dans un bloc inférieur de réception de chaque banche de la Figure 2 ;
- la Figure 6 est une vue analogue à la Figure 1 d'un ensemble de deux banches identiques à la banche de la Figure 1 et assemblées l'une au-dessus de l'autre ; et
- la Figure 7 est une vue analogue à la Figure 2 des deux banches de la Figure 6 assemblées à deux autres banches opposées.

La Figure 1 illustre une banche 2 de moulage d'un voile en béton. La banche 2 est prévue pour être assemblée avec une banche identique 2A opposée (Figure 2). Les deux banches 2 et 2A ainsi assemblées forment un moule d'un voile en béton.

La banche 2 comporte un corps de coffrage 4. La banche 2 est en outre munie, de façon classique, d'une plate-forme de travail 6 maintenue par un ou plusieurs bracons pliables 8 d'appui au sol (voir Figure 2, non représentés sur la Figure 1).

Le corps de coffrage est pourvu de trois manilles 9 de levage.

Le corps de coffrage 4 a une forme générale parallélépipédique rectangulaire. Il définit une surface de coffrage 10 présentant un bord inférieur 12, un bord supérieur 14 et deux bords latéraux 16 joignant les bords inférieur et supérieur 12, 14 à leurs extrémités. La surface de coffrage 10 est plane et de contour rectangulaire.

Dans toute la description, les bords inférieur et supérieur 12, 14 constituent une référence d'horizontalité, tandis que les bords latéraux 16 constituent une référence de verticalité.

Le corps de coffrage 4 comporte en outre sur une face arrière une pluralité de raidisseurs verticaux 18, ainsi que des éléments 20 d'attache à une autre banche située au-dessus, au-dessous, ou à côté de la banche 2. Le corps de coffrage est également muni de deux vérins de pied 21 aptes à rehausser le corps de coffrage 4 par rapport au sol.

Le corps de coffrage 4 de la banche 2 est divisé en une partie supérieure 24, une partie inférieure 26, et une partie médiane 28 s'étendant entre la partie supérieure 24 et la partie inférieure 26.

Pour assembler les banches 2 en regard l'une de l'autre et au même niveau, comme illustré sur la Figure 2, le corps de coffrage 4 de chaque banche 2 est muni d'un bloc supérieur 32 de réception de tige de serrage pour serrer les banches 2 et 2A l'une vers l'autre, de deux blocs médians 34 de réception de tige de serrage, et de deux blocs inférieurs 36 de réception de tige de serrage. Le bloc supérieur 32 est situé dans la partie supérieure 24, les deux blocs médians 34 dans la partie médiane 28 et les deux blocs inférieurs 36 dans la partie inférieure 26.

En outre, le corps de coffrage 4 comporte un raidisseur horizontal 38 situé dans la partie supérieure 24 de la banche 2.

Comme illustré par les Figures 2 et 3, le maintien de l'écartement entre les banches opposées 2 et 2A est assuré par la mise en place de tiges de serrage 40 dans certains des blocs 32, 34, 36.

Les blocs inférieurs 36 sont espacés entre eux suivant la direction horizontale X-X parallèle au bord 12. Ils sont au même niveau. Les blocs inférieurs 36 sont ainsi alignés suivant la direction horizontale X-X.

Les blocs inférieurs 36 sont disposés de façon symétrique par rapport à un plan vertical médian P du corps de coffrage 4 de la banche 2 perpendiculaire à la surface 10 (Figure 1).

Le bloc supérieur 32 est espacé, suivant une direction verticale, des deux blocs inférieurs 36.

Le bloc supérieur 32 est situé, suivant la direction horizontale, strictement entre les deux blocs inférieurs 36 adjacents. De préférence, le bloc supérieur 32 est espacé, suivant la direction horizontale, de chaque bloc inférieur 36 d'au moins 20% de la distance horizontale entre les deux blocs inférieurs 36, de préférence d'au moins 30%, de préférence encore d'au moins 40%, de préférence encore de 50%. Dans l'exemple préférentiel illustré, le bloc supérieur 32 forme le sommet principal d'un triangle isocèle dont la base est formée par les deux blocs inférieurs 36.

Le bloc supérieur 32 est centré sur le plan vertical médian P.

Les blocs médians 34 sont alignés suivant la direction horizontale X-X.

Les deux blocs médians 34 et les deux blocs inférieurs 36 sont disposés aux quatre coins d'un rectangle. Le rectangle est vertical et centré, par rapport au corps 4, suivant la direction horizontale X-X.

Le corps de coffrage 4 a une hauteur h, mesurée suivant la direction verticale, par exemple comprise entre 2,50m et 3,20m, et une largeur l, mesurée suivant la direction horizontale par exemple comprise entre 2m et 3m.

La distance mesurée suivant une direction verticale Y-Y entre chaque bloc médian 34 et chacun des blocs inférieurs 36 est par exemple sensiblement comprise entre 50% et 75% de la hauteur h du corps de coffrage 4.

La distance mesurée suivant la direction verticale Y-Y entre chaque bloc inférieur 36 et le bloc supérieur 32 est comprise entre par exemple comprise 0,8 et 1 fois la hauteur h.

La distance mesurée suivant la direction horizontale X-X entre les deux blocs inférieurs 36 est par exemple égale à la moitié de la largeur l.

Dans l'exemple illustré sur la Figure 2, l'ensemble de coffrage constitué par les banches 2 et 2A est à un seul étage, et seules trois tiges de serrage 40 sont utilisées. Une même tige de serrage 40 supérieure est reçue dans les deux blocs supérieurs opposés 32 des deux banches 2 et 2A, tandis que deux tiges de serrage 40 inférieures sont disposées chacune dans une paire respective de blocs inférieurs 36 opposés des banches 2 et 2A, comme l'illustrent les trois ronds grisés de la Figure 1.

Les tiges de serrage 40 sont de tout type adapté.

La Figure 3 illustre plus précisément la tige 40 supérieure reçue dans le bloc supérieur 32 de chacune des deux banches 2 et 2A, ainsi que le raidisseur horizontal 38 de chaque banche 2, 2A.

La tige 40 est une vis comprenant une partie filetée 42 et une tête de manoeuvre 44 formant collerette d'appui 46.

Les blocs supérieurs 32 sont identiques. Ils présentent néanmoins deux configurations distinctes, à savoir une configuration de liaison pivot glissante avec la tige 40, et une configuration de liaison vissée avec la tige 40.

A cet effet, chaque bloc 32 comporte un écrou 50 monté mobile dans une cage 52 entre une position haute dégagée (bloc de droite sur la Figure 3), et une position basse de réception de la tige 40 dans l'écrou 50 (bloc de gauche sur la Figure 3).

L'écrou 50 est enfermé à l'intérieur de la cage 52. Il comprend un crochet 54 apte à prendre appui sur le dessus de la cage 52 pour accrocher l'écrou 50 dans sa position haute. Dans la position basse, l'écrou 50 est en appui sur le fond de la cage 52.

L'écrou 50 présente un filetage interne complémentaire du filetage de la partie filetée 42 de la tige 40.

Lorsque l'écrou 50 est dans sa position haute, la tige de serrage 40 est reçue à travers le bloc 32, sous l'écrou 50. Elle est ainsi reçue dans le bloc 32 libre en rotation autour de son axe A et libre en translation le long de son axe A. Le bloc 32 est dans la configuration de liaison pivot glissante. La collerette d'appui 46 forme une butée d'appui sur le bloc 32 et bloque la translation de la tige 42 suivant son axe A par rapport au bloc 32 correspondant, vers le bloc 32 opposé.

Dans le bloc de réception 32 opposé, l'écrou 50 est dans sa position basse et la tige de serrage 40 est vissée à travers l'écrou 50. Le bloc 32 opposé est dans la configuration de liaison vissée.

Lorsque la tige 40 est reçue dans les deux blocs 32 opposés, la rotation de la tige 40 autour de son axe A dans le sens du vissage, rapproche les banches 2 et 2A l'une vers l'autre. La rotation dans le sens du dévissage permet d'écarter les banches 2, 2A l'une de l'autre.

Le bloc supérieur 32 est en outre monté basculant entre la position active des figures 2 et 3 et une position escamotée vers l'arrière (Figure 4). La position escamotée libère l'espace nécessaire à la banche supérieure venant s'assembler avec la banche 2.

Les blocs médians 34 et les blocs inférieurs 36 sont de tout type connu adapté présentant par exemple également chacun une configuration de liaison pivot glissante et une configuration de liaison vissée.

La Figure 5 illustre plus particulièrement les blocs inférieurs 36, qui sont identiques aux blocs médians 34.

Sur la banche 2 de droite, l'écrou 50 est dans sa position haute, la tige 40 est reçue de façon pivotante et glissante le long de son axe dans le bloc 36.

Sur la banche 2A de gauche, l'écrou 50 est dans sa position basse. La tige 40 est vissée dans l'écrou 50.

La tige 40 est par exemple munie d'un écrou 51 de serrage vissé sur la tige 40. L'écrou 51 présente une collerette d'appui 52 sur le bloc 36. L'écrou 51 présente l'avantage d'assurer un serrage rapide en tournant l'écrou 51 plutôt que la tête 44 de la tige 40.

L'écartement souhaité entre les deux banches 2 et 2A est obtenue par vissage des tiges 40. Le vissage des tiges 40 serre les banches opposées 2 et 2A l'une vers l'autre. Le dévissage des tiges 40 permet de les écarter l'une de l'autre.

Le raidisseur horizontal 38 va maintenant être décrit plus en détail en regard de la figure 3.

Le raidisseur horizontal 38 est disposé au niveau du bloc supérieur 32. Comme illustré sur la figure 3, le bloc supérieur 32 est solidaire du raidisseur 38, lui-même solidaire de la surface de coffrage 10. Le raidisseur 38 est par exemple soudé à la surface de coffrage 10. Le bloc 32 est par exemple broché sur le raidisseur 38.

Le raidisseur 38 présente plusieurs plis 39 de renfort en flexion autour d'un axe vertical, à savoir trois plis 39 horizontaux formant un angle à 90°. Le raidisseur horizontal 38 a ainsi, en section verticale, une forme en gradin.

En outre, le raidisseur 38 est fabriqué dans un matériau plus rigide que le matériau de la surface de coffrage 10 et/ou dans un matériau plus rigide que le matériau des raidisseurs verticaux 18.

Le raidisseur 38 est par exemple réalisé dans un acier à haute limite d'élasticité tandis que la surface de coffrage 10 et les raidisseurs verticaux 18 sont réalisés dans un acier doux. En variante, la surface de coffrage 10 et/ou les raidisseurs verticaux 18 sont également réalisés dans un acier à haute limite d'élasticité.

Enfin, deux des raidisseurs verticaux 18 sont disposés de part et d'autre du bloc 32, à proximité immédiate du bloc 32.

Les raidisseurs verticaux 18 sont solidaires de la surface de coffrage 10. Ils sont par exemple soudés à la surface de coffrage 10. Ils s'étendent sur sensiblement toute la hauteur de la surface de coffrage 10.

Les raidisseurs verticaux 18 sont solidaires du raidisseur horizontal 38. Ils sont par exemple soudés au raidisseur horizontal 38.

Les raidisseurs verticaux 18 renforcent le corps de coffrage 4 au niveau du bloc supérieur 32 en flexion autour d'un axe horizontal s'étendant dans le plan de coffrage.

Les Figures 6 et 7 illustrent un ensemble de deux banches 2B et 2C assemblées l'une au-dessus de l'autre au moyen des éléments d'attache 20.

L'ensemble comprend ainsi une banche supérieure 2B et une banche inférieure 2C.

Les tiges de serrage 40 des banches supérieures 2B sont disposées de la même façon que sur les Figures 1 et 2, à savoir une tige de serrage 40 dans les blocs supérieurs opposés 32 et deux tiges de serrage 40 chacune dans une paire respective de blocs inférieurs 36 opposés (sur la Figure 6, les ronds grisés symbolisent l'emplacement de chaque tige de serrage 40).

En revanche, les banches inférieures 2C sont munies de quatre tiges de serrage 40 dont deux sont reçues chacune dans une paire respective de blocs médians opposés 34 et deux sont reçues chacune dans une paire respective de blocs inférieurs opposés 36.

Le bloc supérieur 32 de chaque banche inférieure 2C est, dans l'exemple illustré, escamoté dans sa position basculée vers l'arrière pour permettre l'appui de la banche supérieure 2B et sur la banche inférieure 2C associée.

Le procédé d'assemblage selon l'invention va maintenant être décrit.

Dans le cas d'un ensemble de banches 2 à un seul étage, les banches 2 et 2A sont mises en place en regard l'une de l'autre. Des entretoises, prévues pour assurer un écartement minimal, sont fixées, par exemple magnétiquement, sur l'une et/ou l'autre des surfaces de coffrage 10 des banches 2 et 2A.

La tige de serrage 40 supérieure est insérée dans les blocs supérieurs respectifs 32 des deux banches 2, 2A, de même que les deux tiges 40 inférieures sont insérées dans les blocs inférieurs 36.

Ensuite, les tiges 40 sont vissées pour rapprocher les banches 2 et 2A l'une vers l'autre, jusqu'à ce que l'écartement choisi soit obtenu entre les deux surfaces de coffrage 10 en regard.

Une étape ultérieure consiste à couler un béton liquide entre les deux banches 2 et 2A, et ce sur sensiblement toute la hauteur h. Le béton génère une pression tendant à écarter les banches 2 et 2A l'une de l'autre. Les tiges 40 maintiennent l'écartement choisi contre l'effort exercé par la pression du béton.

Dans le cas d'un coffrage réalisé avec plusieurs étages de banches 2B, 2C, disposées les unes au-dessus des autres, comme illustré sur les Figures 6 et 7, une fois les banches 2B et 2C assemblées entre elles, les deux ensembles sont disposés en regard. Trois tiges de serrage 40 sont disposées en triangle à travers les deux banches supérieures 2B, tandis que quatre tiges 40 de serrage sont disposées en rectangle à travers les banches inférieures 2C.

Avec l'invention, le nombre de tiges de serrage 40 utilisées est réduit, et ainsi le temps nécessaire à l'assemblage des banches.

La disposition du bloc supérieur 32 entre les deux blocs inférieurs 36 permet cette réduction du nombre de tiges de serrage 40 tout en minimisant les efforts mécaniques de flexion sur les banches 2.

La disposition en triangle isocèle optimise la répartition des efforts s'exerçant sur la banche 2 au niveau des tiges de serrage 40.

Le raidisseur horizontal 38 assure une bonne répartition des efforts dans la partie supérieure 24 de la banche 2. Il assure le renfort de la banche 2 en flexion autour d'une direction verticale.

Le choix adapté du matériau du raidisseur horizontal 38 confère à la banche 2 la résistance en flexion nécessaire au niveau de l'unique bloc supérieur 32 de réception de tige de serrage.

Les banches ne sont pas nécessairement toutes identiques : en variante, les banches peuvent être compatibles mais non identiques.

## Revendications

1. Banche (2) de moulage d'un voile en béton, du type comprenant un corps de coffrage (4) comprenant une partie inférieure (26) et une partie supérieure (24), la partie inférieure (26) comprenant deux organes inférieurs (36) de réception de tige (40) de maintien de l'écartement entre la banche (2) et une banche opposée (2A), les organes de réception inférieurs (36) étant espacés entre eux suivant une direction horizontale (X-X), la partie supérieure (24) comprenant un organe supérieur (32) de réception de tige de maintien de l'écartement (40) de la banche (2) avec la banche opposée (2A), l'organe de réception supérieur (32) étant situé, suivant la direction horizontale (X-X), strictement entre les deux organes de réception inférieurs (36), **caractérisée en ce que** la banche (2) ne possède qu'un seul organe de réception supérieur (32).

2. Banche (2) selon la revendication 1, dans laquelle l'organe de réception supérieur (32) et les organes de réception inférieurs (36) sont disposés chacun à un coin d'un triangle isocèle, l'organe de réception supérieur (32) formant le sommet principal du triangle isocèle et les organes de réception inférieurs (36) formant la base du triangle isocèle.

3. Banche (2) selon la revendication 1 ou 2, dans laquelle la banche (2) possède exactement deux organes de réception inférieurs (36).

4. Banche (2) selon l'une quelconque des revendications précédentes, dans laquelle le corps de coffrage (4) comporte une partie médiane (28), entre la partie supérieure (24) et la partie inférieure (26), la partie médiane (28) comportant deux organes médians (34) de réception de tige (40) de maintien de l'écartement, les organes de réception médians (34) et les organes de réception inférieurs (32) étant de préférence disposés chacun à un coin d'un rectangle.

5. Banche (2) selon l'une quelconque des revendications précédentes, dans laquelle la banche (2) comporte un raidisseur horizontal (38) disposé au niveau de l'organe de réception supérieur (32).

6. Ensemble d'au moins deux banches (2) de moulage d'un voile en béton, les deux banches (2, 2A, 2B, 2C) étant propres à être assemblées en regard l'une de l'autre, l'ensemble comprenant des tiges (40) de maintien de l'écartement entre les deux banches (2, 2A, 2B, 2C), **caractérisé en ce que** les deux banches (2, 2A, 2B, 2C) sont selon l'une quelconque des revendications précédentes, et **en ce que** les tiges (40) de maintien de l'écartement sont propres à être reçues dans les organes de réception supérieurs opposés (32) et dans les organes de réception inférieurs (36) opposés des deux banches (2, 2A, 2B, 2C).

7. Procédé d'assemblage de plusieurs banches de moulage d'un voile en béton, du type comprenant une étape de mise en place de deux banches (2, 2A, 2B, 2C) en regard l'une de l'autre, et une étape d'insertion d'une tige (40) de maintien de l'écartement sur les deux banches (2, 2A, 2B, 2C) pour maintenir un écartement entre les deux banches (2, 2A, 2B, 2C), **caractérisé en ce que** les banches (2, 2A, 2B, 2C) sont selon l'une quelconque des revendications 1 à 5, et **en ce que** le nombre de tiges (40) de maintien de l'écartement pour le maintien de l'écartement entre au moins une paire de banches (2, 2A, 2B, 2C) opposées est limité à trois.

8. Procédé selon la revendication 7, dans lequel le procédé comporte une étape ultérieure de coulage de béton entre les deux banches (2, 2A, 2B, 2C) opposées maintenues par les trois tiges (40) de maintien de l'écartement, et ce sur sensiblement toute la hauteur (h) du corps de coffrage (4) des banches (2, 2A, 2B, 2C).

9. Procédé selon la revendication 7 ou 8, dans lequel plusieurs banches (2, 2A, 2B, 2C) sont assemblées en étage les unes au-dessus des autres, les banches (2B) supérieures situées au sommet étant munies de seulement trois tiges de maintien de l'écartement (40) pour deux banches opposées (2B), les autres banches (2C) étant de préférence munies d'au moins quatre tiges (40) de maintien de l'écartement (40) pour deux banches opposées (2C).

## Patentansprüche

1. Verschalung (2) zum Formen einer Betonplatte, umfassend einen Schalkörper (4), umfassend einen unteren Teil (26) und einen oberen Teil (24), wobei der untere Teil (26) zwei untere Elemente (36) für die Aufnahme einer Stange (40) zum Halten des Abstandes zwischen der Verschalung (2) und einer gegenüberliegenden Verschalung (2A) umfasst, wobei die unteren Aufnahmemittel (36) zueinander in einer Horizontalrichtung (X-X) beabstandet sind, wobei der obere Teil (24) ein oberes Element (32) für die Aufnahme einer Stange zum Halten des Abstandes (40) zwischen der Verschalung (2) und der gegenüberliegenden Verschalung (2A) umfasst, wobei das obere Aufnahmeelement (32) in Horizontalrichtung (X-X) exakt zwischen den beiden unteren Aufnahmeelementen (36) angeordnet ist, **dadurch gekennzeichnet, dass** die Verschalung (2) nur ein einziges oberes Aufnahmeelement (32) besitzt.

2. Verschalung (2) nach Anspruch 1, bei der das obere Aufnahmeelement (32) und die unteren Aufnahmeelemente (36) jeweils an einer Ecke eines gleichschenkeligen Dreiecks angeordnet sind, wobei das obere Aufnahmeelement (32) die Hauptspitze des gleichschenkeligen Dreiecks bildet und die unteren Aufnahmeelemente (36) die Basis des gleichschenkeligen Dreiecks bilden.

3. Verschalung (2) nach Anspruch 1 oder 2, bei der die Verschalung (2) exakt zwei untere Aufnahmeelemente (36) umfasst.

4. Verschalung (2) nach einem der vorhergehenden Ansprüche, bei der der Schalkörper (4) einen Mittelteil (28) zwischen dem oberen Teil (24) und dem unteren Teil (26) umfasst, wobei der Mittelteil (28) zwei mittlere Aufnahmeelemente (34) für die Stange (40) zum Halten des Abstandes umfasst, wobei die mittleren Aufnahmeelemente (34) und die unteren Aufnahmeelemente (32) vorzugsweise jeweils an einer Ecke eines Rechtecks angeordnet sind.

5. Verschalung (2) nach einem der vorhergehenden Ansprüche, bei der die Verschalung (2) eine horizontale Versteifung (38) umfasst, die im Bereich des oberen Aufnahmeelements (32) angeordnet ist.

6. Einheit von mindestens zwei Verschalungen (2) zum Formen einer Betonplatte, wobei die beiden Verschalungen (2, 2A, 2B, 2C) geeignet sind, einander gegenüberliegend verbunden zu werden, wobei die Einheit Stangen (40) zum Halten des Abstands zwischen den beiden Verschalungen (2, 2A, 2B, 2C) umfasst, **dadurch gekennzeichnet, dass** die beiden Verschalungen (2, 2A, 2B, 2C) nach einem der vorhergehenden Ansprüche ausgeführt sind, und dass die Stangen (40) zum Halten des Abstands geeignet sind, in den gegenüberliegenden oberen Aufnahmeelementen (32) und in den gegenüberliegenden unteren Aufnahmeelementen (36) der beiden Verschalungen (2, 2A, 2B, 2C) aufgenommen zu werden.

7. Verfahren zum Zusammenbau von mehreren Verschalungen zum Formen einer Betonplatte, umfassend einen Schritt des Anordnens von zwei Verschalungen (2, 2A, 2B, 2C) einander gegenüber und einen Schritt des Einsetzens einer Stange (40) zum Halten des Abstandes auf die beiden Verschalungen (2, 2A, 2B, 2C), um einen Abstand zwischen den zwei Verschalungen (2, 2A, 2B, 2C) zu halten, **dadurch gekennzeichnet, dass** die Verschalungen (2, 2A, 2B, 2C) nach einem der Ansprüche 1 bis 5 ausgeführt sind, und dass die Anzahl von Stangen (40) zum Halten des Abstandes, um den Abstand zwischen mindestens einem Paar von gegenüberliegenden Verschalungen (2, 2A, 2B, 2C) zu halten, auf drei begrenzt ist.

8. Verfahren nach Anspruch 7, wobei das Verfahren einen späteren Schritt des Gießens von Beton zwischen die beiden gegenüberliegenden Verschalungen (2, 2A, 2B, 2C), die von den drei Stangen (40) zum Halten des Abstandes gehalten werden, umfasst, und zwar auf im Wesentlichen der gesamten Höhe (h) des Schalkörpers (4) der Verschalungen (2, 2A, 2B, 2C).

9. Verfahren nach Anspruch 7 oder 8, bei dem mehrere Verschalungen (2, 2A, 2B, 2C) stufenweise übereinander verbunden sind, wobei die an der Spitze befindlichen oberen Verschalungen (2B) nur mit drei Stangen (40) zum Halten des Abstands für zwei gegenüberliegende Verschalungen (2B) versehen sind, wobei die anderen Verschalungen (2C) vorzugsweise mit mindestens vier Stangen (40) zum Halten des Abstands für zwei gegenüberliegende Verschalungen (2C) versehen sind.

## Claims

1. Form panel (2) for moulding a concrete shell, of the type comprising a formwork body (4) having a lower part (26) and an upper part (24), the lower part (26) comprising two lower means (36) for receiving a spacer rod (40) for maintaining the spacing between the form panel (2) and an opposing form panel (2A), the lower receiving means (36) being spaced apart in a horizontal direction (X-X), the upper part (24) comprising upper means (32) for receiving a spacer rod (40) between the form panel (2) and the opposing form panel (2A), the upper receiving means (32) being located, in the horizontal direction (X-X), strictly between the two lower receiving means (36), **characterised in that** the form panel (2) has only one upper receiving means (32).

2. Form panel (2) according to claim 1, wherein the upper receiving means (32) and the lower receiving means (36) are each arranged at a corner of an isosceles triangle, the upper receiving means (32) forming the main apex of the isosceles triangle and the lower receiving means (36) forming the base of the isosceles triangle.

3. Form panel (2) according to claim 1 or 2, wherein the form panel (2) has precisely two lower receiving means (36).

4. Form panel (2) according to any one of the preceding claims, wherein the formwork body (4) comprises a median part (28), between the upper part (24) and the lower part (26), the median part (28) comprising two median means (34) for receiving the spacer rod (40), the median receiving means (34) and the lower receiving means (32) preferably each being arranged at a corner of a rectangle.

5. Form panel (2) according to any one of the preceding claims, wherein the form panel (2) comprises a horizontal reinforcement (38) arranged level with the upper receiving means (32).

6. Set of at least two form panels (2) for moulding a concrete shell, the two form panels (2, 2A, 2B, 2C) being adapted to be assembled facing one another, the set comprising spacer rods (40) for maintaining the spacing between the two form panels (2, 2A, 2B, 2C), **characterised in that** the two form panels (2, 2A, 2B, 2C) are as claimed in any one of the preceding claims, and **in that** the spacer rods (40) are adapted to be received in the opposing upper receiving means (32) and in the opposing lower receiving means (36) of the two form panels (2, 2A, 2B, 2C).

7. Method of assembling a plurality of form panels for moulding a concrete shell, of the type comprising a step of positioning two form panels (2, 2A, 2B, 2C) facing one another and a step of inserting a spacer rod (40) on the two form panels (2, 2A, 2B, 2C) in order to maintain a spacing between the two form panels (2, 2A, 2B, 2C), **characterised in that** the form panels (2, 2A, 2B, 2C) are as claimed in any one of claims 1 to 5, and **in that** the number of spacer rods (40) for maintaining the spacing between at least one pair of opposing form panels (2, 2A, 2B, 2C) is limited to three.

8. Method according to claim 7, wherein the method comprises a subsequent step of pouring concrete between the two opposing form panels (2, 2A, 2B, 2C) held by the three spacer rods (40) over substantially the entire height (h) of the formwork body (4) of the form panels (2, 2A, 2B, 2C).

9. Method according to claim 7 or 8, wherein a plurality of form panels (2, 2A, 2B, 2C) are assembled in a vertical arrangement above one another, the upper form panels (2B) located at the top being provided with only three spacer rods (40) for two opposing form panels (2B), the other form panels (2C) preferably being provided with at least four spacer rods (40) for two opposing form panels (2C).
